# EUROPÄISCHE PATENTSCHRIFT

(11) **EP 0 923 109 B1**
(45) Veröffentlichungstag und Bekanntmachung des Hinweises auf die Patenterteilung: **14.04.2004**
(21) Anmeldenummer: 98122035.3
(22) Anmeldetag: 20.11.1998
(51) Int. Cl.: H01K 1/40

(54) **Stiftsockel-Niedervolt-Halogenlampe mit Stromzuführungsleiter**
Low voltage halogen lamp with pin socket and current lead-in conductor
Lampe à halogène à basse tension avec douille à broche et conducteur d'alimentation en courant

(30) Priorität: 10.12.1997 DE 19754806
(43) Veröffentlichungstag der Anmeldung: 16.06.1999
(73) Patentinhaber: Bruno Dietze, 96404 Coburg (DE)
(72) Erfinder: Dietze, Werner, 7304 Maienfeld/Gr (CH)
(74) Vertreter: Böhme, Volker, Dipl.-Ing.

(56) Entgegenhaltungen:
- EP-A- 0 070 095
- EP-A- 0 692 813
- DE-U- 9 101 460
- US-A- 1 547 394
- US-A- 3 366 826

## Beschreibung

Die Erfindung betrifft eine Stiftsockel-Niedervolt-Halogenlampe mit Stromzuführungsleiter, die eine Niederleistungslampe bis 50 W sowie eine mit einer Wendel versehene Glühlampe ist und die einen Glassockel und einen zu dem Glassockel führenden, aus Metall bestehenden Stromzuführungsleiter aufweist, der einerends an einem metallenen Dichtungsstift angeschweißt ist, der in dem Glassockel vorgesehen ist.

Die Stiftsockel-Niedervolt-Halogenlampe ist eine Leuchtmittellampe und umfaßt einen hohlen Glaskörper und an diesen anschließend einen im wesentlichen massiven bzw. vollen Glassockel. Der Stromzuführungsleiter ist teilweise in den Glassockel eingeschmolzen und ragt teilweise von dem Glassockel nach außen weg. Der Stromzuführungsleiter ist ein massives bzw. volles Gebilde aus dem Metall.

Bei einer durch die Praxis bekannten Stiftsockel-Niedervolt-Halogenlampe der eingangs genannten Art ist das Metall des Stromzuführungsleiters eine Legierung zu 98 Gew.% Ni und zu 2 Gew.% Mn. Nickel ist ein-teures Metall und es ist daher erwünscht, den Stromzuführungsleiter aus einem billigeren Material zu fertigen. Jedoch werden an den Stromzuführungsleiter verschiedene Anforderungen gestellt, die das gesuchte billigere Ersatzmetall erfüllen muß. Diese Anforderungen sind:

Die Fertigung des Stromzuführungsleiters darf durch die Anwendung des Ersatzmetalls nicht erschwert werden.
Das Ersatzmetall muß die beim Einschmelzen des Stromzuführungsleiters in den Glassockel auftretenden Schmelztemperaturen von ca. 1.200°C aushalten.
Das Ersatzmetall muß eine gute elektrische Leitfähigkeit haben, um die Stromzufuhr in das Innere der Leuchtmittellampe zu gewährleisten.
Das Ersatzmetall muß eine gute Wärmeleitfähigkeit haben, um Wärme aus dem Inneren der Leuchtmittellampe nach außen abzuleiten.

Das Ersatzmetall muß Betriebstemperaturen von 150 - 220°C aushalten, die an dem nach außen wegragenden Teil des Stromzuführungsleiters auftreten.
Das Ersatzmetall muß eine gute Korrosionsbeständigkeit bei Anwesenheit von Sauerstoff und Hitze haben.

Eine Aufgabe der Erfindung ist es daher, eine Stiftsockel-Niedervolt-Halogenlampe der eingangs genannten Art zu schaffen, deren Stromzuführungsleiter aus einem billigeren Metall besteht und dennoch die Anforderungen gut erfüllt, die an einen Stromzuführungsleiter dieser Lampe gestellt sind. Die erfindungsgemäße Stiftsockel-Niedervolt-Halogenlampe ist, diese Aufgabe lösend, dadurch gekennzeichnet, daß Stromzuführungsleiter aus einem Edelstahl, der austenitisch ist und Zusätze von Cr und/oder Ni enthält, besteht, oder daß der Stromzuführungsleiter einen Trägerkern aus einem nicht austenitischen, Legierungszusätze enthaltenden Kohlenstoffstahl aufweist und der Trägerkern rundum mit einem Mantel aus Nickel versehen ist.

Wegen des Stahlmaterials ist das Metall des Stromzuführungsleiters sehr viel billiger, z.B. 20 % billiger, als eine zu 98 % aus Nickel bestehende Legierung oder reines Nickel. Umfangreiche Versuche haben gezeigt, daß der Stromzuführungsleiter trotz des Stahlmaterials die Anforderungen hinsichtlich Fertigung, Glasschmelztemperatur, elektrische Leitfähigkeit, Wärmeleitfähigkeit, Betriebstemperatur und Korrosionsbeständigkeit gut erfüllt. Der Stromzuführungsleiter weist aufgrund des Stahlmaterials bzgl. elektrischer Leitfähigkeit und Wärmeleitfähigkeit etwas schlechtere Werte auf als der bekannte Stromzuführungsleiter mit der NiMn-Legierung; diese Werteverschlechterung wird in Kauf genommen, da der erfindungsgemäße Stromzuführungsleiter die gestellten Anforderungen trotzdem noch gut erfüllt. Die Erfindung besteht, mit anderen Worten, in der Anwendung der angegebenen speziellen Stahlmaterialien für den Stromzuführungsleiter der Stiftsockel-Niedervolt-Halogenlampe.

Der Edelstahl ist in geeigneter Ausbildung als Draht bekannt. In vielen Fällen enthält er sowohl Cr als auch Ni und in vielen Fällen enthält er noch weitere Zusätze. Der Edelstahl ist in jedem Fall korrosionsbeständig.

Der Kohlenstoff-Stahl enthält Legierungszusätze, wie es an sich bekannt ist. Der plattierende Nickel-Mantel, der die elektrische Leitung dieses Stromzuführungsleiters übernimmt, ist z.B. reines Nickel oder enthält bis zu 2 % Mn und ist von wenigen µm dick bis ca. 15 % des Querschnittes des Stromzuführungsleiters dick.

Eine Ausführungsform von Edelstahl ist z.B.: x5 CrNi 18/10, Werkst.Nr. 1.4301, DIN 17440; enthaltend 0.7 % C, 17 - 19 % Cr, 8.5 - 10.5 Ni. Eine Ausführungsform von Kohlenstoffstahl ist z.B.: D 6 - 2; Werkst.Nr. 1.0314, DIN 17140; enthaltend 0.06 % C, 0.06 % Si, 0.40 % Mn, 0.04 % Ph, 0.04 % S.

In der Regel ist der erfindungsgemäße Stromzuführungsleiter so ausgelegt, daß er ein als gezogener Draht gefertigtes Drahtstück mit einem Durchmesser bis zu 4 mm und einer Länge bis zu 400 mm ist. Diese Gestaltung ist für Stromzuführungsleiter der eingangs genannten Art üblich.

In der Regel ist der erfindungsgemäße Stromzuführungsleiter auch so ausgelegt, daß er einerends an einen metallenen Dichtungsstift angeschweißt ist. Diese Gestaltung ist für Stromzuführungsleiter der eingangs genannten Art üblich.

Der Stromzuführungsleiter und der Dichtungsstift bilden zusammen die Stromzuführung, die ein für sich gefertigtes Produkt ist und als solches gehandelt wird. Der Dichtungsstift besteht z.B. aus Molybdän, Wolfram oder einem kupferummantelten FeNi-Draht (Dumet).

Trotz des Stahlmaterials des erfindungsgemäßen Stromzuführungsleiters läßt sich dieser mit dem Dichtungsstift verschweißen. Der Dichtungsstift ist bei der Leuchtmittellampe teilweise in den Glassockel eingeschmolzen und ragt teilweise in den Glaskörper hinein.

Es handelt sich hier um eine Leuchtmittellampe, die eine Niederleistungslampe bis 50 W ist und eine Stiftsockel-Niedervolt-Halogenlampe ist. Da das Stahlmaterial eine schlechtere Wärmeleitfähigkeit hat, ist diese Leuchtmittellampe-Gestaltung besonders geeignet, da sich bei dieser die Folgen der schlechteren Wärmeleitfähigkeit recht gut beherrschen lassen. Eine Stiftsockel-Niedervolt-Halogenlampe liegt auch im Falle einer Kaltlichtreflektorlampe vor.

In der Zeichnung sind bevorzugte Ausführungsformen der Erfindung dargestellt und zeigt
- Fig. 1: schematisch eine Seitenansicht mit Aufbruch einer ersten Stiftsockel-Niedervolt-Halogenlampe mit Stromzuführungsleiter,
- Fig. 2: schematisch einen Schnitt einer zweiten Stiftsockel-Nieder-volt-Halogenlampe mit Stromzuführungsleiter, und
- Fig. 3: einen Schnitt eines Stückes eines Stromzuführungsleiters.

Die Leuchtmittellampe gemäß Zeichnung weist einen hohlen Glaskörper 1 auf, der einstückig in einen massiven Glassockel 2 übergeht. In den Glassockel 2 sind zwei Stromzuführungen 3 eingegossen, die jeweils aus einem Stromzuführungsleiter 4 und einem demgegenüber im Querschnitt kleineren Dichtungsstift 5 bestehen. Der Stromzuführungsleiter 4 und der Dichtungsstift 5 sind mit den Enden gegeneinandergestoßen und durch eine Schweißung 6 miteinander verbunden. Die beiden Dichtungsstifte 5 tragen in dem Glaskörper 1 eine Wendel 7 aus Wolfram.

Gemäß Fig. 1 ist eine Stiftsockel-Niedervolt-Halogenlampe vorgesehen. Es ragen die Dichtungsstifte 5 in den Glaskörper 1 und sind mit der Wendel 7 unmittelbar verbunden. Gemäß Fig. 2 ist eine Kaltlichtreflektorlampe vorgesehen, bei der eine Stiftsockel-Niedervolt-Halogenlampe mit einem Glasreflektor 8 bestückt ist, der mit einem Hals über Kitt 9 an dem Glassockel 2 sitz. Es enden die Dichtungsstifte 5 in einem Glassockel 2 und sind über Zwischenstücke 10 mit der Wendel 7 verbunden. Gemäß Fig. 3 besteht ein Stromzuführungsleiter 4 aus einem Trägerkern 11 und einem Mantel 12.

## Patentansprüche

1. Stiftsockel-Niedervolt-Halogenlampe,
die eine Niederleistungslampe bis 50 W sowie eine mit einer Wendel versehene Glühlampe ist und
die einen Glassockel und einen zu dem Glassockel führenden, aus Metall bestehenden Stromzuführungsleiter aufweist, der einerends an einem metallenen Dichtungsstift angeschweißt ist, der in dem Glassockel vorgesehen ist,
**dadurch gekennzeichnet,**
**daß** der zu dem Glassockel (2) führende Stromzuführungsleiter (4) aus einem Edelstahl, der austenitisch ist und Zusätze von Cr und/oder Ni enthält, besteht.

2. Stiftsockel-Niedervolt-Halogenlampe,
die eine Niederleistungslampe bis 50 W sowie eine mit einer Wendel versehene Glühlampe ist und
die einen Glassockel (2) und einen zu dem Glassockel führenden, aus Metall bestehenden Stromzuführungsleiter aufweist, der einerends an einem metallenen Dichtungsstift angeschweißt ist, der in dem Glassockel vorgesehen ist,
**dadurch gekennzeichnet,**
**daß** der Stromzuführungsleiter (4) einen Trägerkern aus einem nicht austenitischen, Legierungszusätze enthaltenden Kohlenstoff-Stahl aufweist und der Trägerkern rundum mit einem Mantel aus Nickel versehen ist.

3. Stiftsockel-Niedervolt-Halogenlampe nach Anspruch 1 oder 2, **dadurch gekennzeichnet, daß** der Stromzuführungsleiter (4) ein als gezogener Draht gefertigtes Drahtstück mit einem Durchmesser bis zu 4 mm und einer Länge bis zu 400 mm ist.

## Claims

1. Pin-base low-voltage halogen lamp, which is a low-power lamp up to 50 W and an electric bulb provided with a coil and which has a glass holder and a current-supply conductor leading to the glass holder and consisting of metal, which current-supply conductor is welded at one end to a metal sealing pin, which is provided in the glass holder, **characterised in that** the current-supply conductor (4) leading to the glass holder (2) consists of a stainless steel, which is austenitic and contains additives of Cr and/or Ni.

2. Pin-base low-voltage halogen lamp, which is a low-power lamp up to 50 W and an electric bulb provided with a coil and which has a glass holder (2) and a current-supply conductor leading to the glass holder and consisting of metal, which current-supply conductor is welded at one end to a metal sealing pin, which is provided in the glass holder, **characterised in that** the current-supply conductor (4) has a carrier core made from a non-austenitic carbon steel containing alloying additives and the carrier core is provided all around with a shell made from nickel.

3. Pin-base low-voltage halogen lamp according to claim 1 or 2, **characterised in that** the current-supply conductor (4) is a piece of wire made as drawn wire having a diameter up to 4 mm and a length up to 400 mm.

## Revendications

1. Lampe à halogène à basse tension avec douille à broches,
qui est une lampe de faible puissance, jusque 50 W, et une lampe à incandescence dotée d'un filament,
qui présente une douille en verre et un conducteur d'amenée de courant qui est réalisé en métal, qui conduit à la douille en verre et qui est soudé à une extrémité à une tige métallique d'étanchéité qui est prévue dans la douille en verre,
**caractérisée en ce que**
le conducteur d'amenée de courant (4) qui conduit à la douille en verre (2) est constitué d'un acier allié austénitique qui contient des additions de Cr et/ou de Ni.

2. Lampe à halogène à basse tension avec douille à broches,
qui est une lampe de faible puissance, jusque 50 W, et une lampe à incandescence dotée d'un filament,
qui présente une douille en verre (2) et un conducteur d'amenée de courant qui est réalisé en métal, qui conduit à la douille en verre et qui est soudé à une extrémité à une tige métallique d'étanchéité qui est prévue dans la douille en verre,
**caractérisée en ce que**
le conducteur d'amenée de courant (4) présente une âme porteuse en acier au carbone non austénitique qui contient des éléments d'alliage, l'âme porteuse étant dotée sur son pourtour d'une enveloppe en nickel.

3. Lampe à halogène à basse tension avec douille à broches selon les revendications 1 ou 2, **caractérisée en ce que** le conducteur d'amenée de courant (4) est une pièce de fil fabriquée par tréfilage, d'un diamètre qui peut aller jusqu'à 4 mm et d'une longueur qui peut aller jusqu'à 400 mm.
